# EUROPÄISCHE PATENTSCHRIFT

(11) **EP 1 187 965 B1**
(45) Veröffentlichungstag und Bekanntmachung des Hinweises auf die Patenterteilung: **23.11.2005**
(21) Anmeldenummer: 00964205.9
(22) Anmeldetag: 19.09.2000
(51) Int. Cl.: E06B 3/54, E04F 13/08

(54) **BEFESTIGUNGSVORRICHTUNG FÜR EINE GLASSCHEIBE**
SECURING DEVICE FOR A PANE OF GLASS
DISPOSITIF DE FIXATION POUR VITRE

(30) Priorität: 21.09.1999 DE 19945197
(43) Veröffentlichungstag der Anmeldung: 20.03.2002
(73) Patentinhaber: DORMA GmbH + Co. KG, 58256 Ennepetal (DE)
(72) Erfinder: ELMER, Hubert, A-6020 Innsbruck (AT)
(86) Internationale Anmeldenummer: PCT/EP2000/009165
(87) Internationale Veröffentlichungsnummer: WO 2001/021923

(56) Entgegenhaltungen:
- WO-A-96/24732

## Beschreibung

Die Erfindung betrifft eine Befestigungsvorrichtung für eine Glasscheibe an einer Wand, einer gebäudeseitigen Unterkonstruktion oder dergleichen unter Verwendung eines die Glasscheibe einspannenden Klemmbeschlages und einer begrenzt raumgelenkig am Klemmbeschlag abgestützten Halterung. Eine noch nicht zum Stand der Technik gehörende ältere Anmeldung der Anmelderin DE-C-199 15 193) betrifft einen Klemmbeschlag, an dessen innenseitigem Klemmelement mit einstellbarer Vorspannung eine Überwurfglocke abgestützt ist, wobei zwischen der Überwurfglocke und dem innenseitigen Klemmelement ein dauerelastisches Federglied angeordnet ist, welches eine Relativbewegung der Überwurfglocke gegenüber dem Klemmelement zuläßt. Das dauerelastische Federglied bildet praktisch eine begrenzt raumgelenkige Verbindung zwischen dem Klemmbeschlag und der an dem Klemmbeschlag anschließenden gebäudeseitigen Halterung. Das dauerelastische Federglied dient dabei dem Ausgleich von in die Glasscheibe eingeleiteten Spannungen und kann beispielsweise als elastisches Kissen ausgebildet sein.

Bei Befestigungsvorrichtungen der eingangs genannten Gattung ist es wünschenswert, die Verbindung zwischen dem die Glasscheibe einspannenden Klemmbeschlag, einer Wand, einer Unterkonstruktion oder einer weiteren Glasscheibe so auszubilden, daß Toleranzen miteinander zu verbindender Bauteile spannungsfrei ausgeglichen werden können. Dies gilt insbesondere bei der Verbindung einer Glasscheibe mit einer Wand oder Unterkonstruktion. Hierbei kann es erforderlich werden, den die Glasscheibe einspannenden Klemmbeschlag oder sogenannten Punkthalter über eine Halterung mit einer Wand, einer Unterkonstruktion oder dergleichen zu verbinden, die eine Mehrfachabstützung dieser Halterung an der Wand bzw. Unterkonstruktion ermöglicht.

Ausgehend von einem Klemmbeschlag der eingangs beschriebenen Gattung löst die Erfindung die Aufgabe mit der Lehre nach Anspruch 1.

Hiernach besitzt die Halterung eine zweiarmige, mittels eines mittleren Haltezapfens am Klemmbeschlag festlegbare Anschlußbrücke, an deren äußeren freien Enden verstarrbare Anschlußgelenke für den jeweiligen Anschluß einer Ausgleichsachse angeordnet sind, die an ihrem der Anschlußbrücke abgewandten Ende über ein verstarrbares Gelenk mit einem Adapter zur Befestigung an einer Wand, einer Unterkonstruktion oder dergleichen verbunden ist.

Über die vorbeschriebene Anschlußbrücke werden die in den die Glasscheibe tragenden Klemmbeschlag eingeleiteten Kräfte auf zwei Ausgleichsachsen übertragen, welche an ihrem freien Ende über entsprechende Adapter beispielsweise an einer Wand oder an einem anderen beliebigen Bauteil befestigt sind. Da an den beiden freien Enden der Ausgleichsachse verstarrbare Gelenke angeordnet sind, ist einerseits ein einwandfreier Anschluß jedes der beiden Adapter unter Berücksichtigung baulicher Toleranzen möglich, andererseits besteht durch die Verstarrbarkeit der Gelenke die Möglichkeit einer völligen Verstarrung der Halterung nach der Montage.

Weitere ausgestaltende Merkmale der Erfindung sind durch die Unteransprüche gekennzeichnet.

Es hat sich als vorteilhaft erwiesen, daß an den äußeren freien Enden der Arme der Anschlußbrücke Gelenkgabeln ausgebildet sind, während an den gegenüberliegenden freien Enden der Ausgleichsachse Gelenklaschen angeordnet sind, wobei diese Gelenklaschen vorzugsweise um 90° gegeneinander versetzt angeordnet sind. Es versteht sich, daß beispielsweise in kinematischer Umkehrung an den Ausgleichsachsen die Gelenkgabeln und an der Anschlußbrücke bzw. am Adapter entsprechende Gelenklaschen vorgesehen sein können.
Zur Verstarrung der vorbeschriebenen Gelenke weisen die Gelenkgabeln der Anschlußbrücke und die Gelenklaschen der Ausgleichsachsen sowie die Gelenkgabeln der Adapter fluchtende Bohrungen für die Aufnahme von Klemmschrauben auf.

Mit der erfindungsgemäßen Ausgestaltung der vorbeschriebenen Halterung ist es ersichtlich möglich, beispielsweise einen der Adapter an einer vertikal verlaufenden Wand und den zweiten Adapter an einer ortogonal zur vorgenannten Wand verlaufenden Decke anzuschließen. Die vorbeschriebene Ausbildung der Gelenke läßt eine solche Montage zu.

In weiterer Ausgestaltung sind die Arme der Anschlußbrücke und der am Klemmbeschlag festlegbare Haltezapfen einstückig ausgebildet, das heißt diese Bauteile bilden ein in sich starres T-Stück.

Die Festlegung des Haltezapfens der Anschlußbrücke in dem Klemmbeschlag erfolgt mittels einer eine Überwurfglocke des Klemmbeschlages überfassende Überwurfmutter. Die Überwurfmutter, der Haltezapfen und die Ausgleichsachsen weisen an ihren Mantelflächen Schlüsselflächen auf, über die die einzelnen Bauteile während der Montage in Anpassung an die Bautoleranzen in ihre erforderliche Position gedreht werden können, bevor die Gelenke verstarrt werden und der Haltezapfen zwischen Überwurfglocke und Überwurfmutter festgelegt wird. Dabei können in weiterer Ausgestaltung der Erfindung die Gelenklaschen drehbar in den Ausgleichsachsen gelagert sein.

Im Ergebnis wird mit der Erfindung eine Befestigung für eine Glasscheibe vorgeschlagen, deren Halterung zwei Abstützpunkte bzw. Anschlußpunkte aufweist, wobei die Bauelemente der Halterung so verstellbar und nach der Verstellung verstarrbar sind, daß sie nicht nur an außergewöhnlich hohe Bautoleranzen anpassbar sind, sondern auch an beispielsweise winkelig zueinander stehenden Bauelementen einer Unterkonstruktion angeschlossen werden können.

Die Erfindung wird nachfolgend anhand eines Ausführungsbeispieles näher erläutert.

Es zeigen:
Figur 1: Eine perspektivische Darstellung der Befestigungsvorrichtung.
Figur 2: Eine Seitenansicht
Figur 3: Eine Draufsicht auf die Darstellung nach Figur 2.

Eine allgemein mit 1 bezeichnete Befestigungsvorichtung besitzt einen Klemmbeschlag 4 zur Einspannung einer Glasscheibe 2 (Figur 2 und 3). Der Klemmbeschlag 4 kann grundsätzlich beliebig aufgebaut sein, er sollte jedoch einen begrenzt raumgelenkigen Anschluß der allgemein mit 5 bezeichneten Halterung ermöglichen. Die Halterung 5 greift mit einem Haltezapfen 7 in den Klemmbeschlag 4 ein, wobei der Haltezapfen 7 zwischen einer Überwurfglocke 20 und einer Überwurfmutter 21 am Klemmbeschlag 4 festgelegt ist. Einstückig ausgebildet mit dem Haltezapfen 7 ist eine Anschlußbrücke 6. An den freien Enden 9 der Arme 8 der Anschlußbrücke 6 sind verstarrbare Anschlußgelenke 10 angeordnet, die als Gelenkgabeln 15 ausgebildet sind. In diese Gelenkgabeln 15 fassen Gelenklaschen 17 von zwei Ausgleichsachsen 11, 11' ein. An einem der Anschlußbrücke 6 abgewandten Ende 12 der Ausgleichsachsen 11 bzw. 11' sind ebenfalls verstarrbare Gelenke 13 angeordnet, die jeweils aus einer Bestandteil eines Adapters 14 bildenden Gelenkgabel 29 und den Gelenklaschen 17 der Ausgleichsachsen 11 bzw. 11' bestehen. Die an freien Enden 12, 16 der Ausgleichsachse 11, 11' angeordneten Gelenklaschen 17 können in kinematischer Umkehrung der Gelenkausbildung in Gelenkgabeln ersetzt sein. Die Verstarrung der Anschlußgelenke 10 und 13 erfolgt durch fluchtende Bohrungen 18 durchfassende Klemmschrauben 19.

Wie die Figuren ferner erkennen lassen, besitzt die Überwurfmutter 21 an ihrer Mantelfläche 22 eine Schlüsselfläche 24, während an einer Mantelfläche 23 des Haltezapfens 7 eine Schlüsselfläche 25 und an einer Mantelfläche 26 der Ausgleichsachsen 11, 11' eine Schlüsselfläche 27 angeordnet ist. Die Schlüsselflächen 24, 25, 27 dienen der Justierung der Halterung 5 während der Montage bzw. der Einspannung des Haltezapfens 7 zwischen Überwurfglocke 20 und Überwurfmutter 21.

Die an einer Wand 3 oder dergleichen befestigbaren Adapter 14 bestehen aus zwei gegeneinander verdrehbaren Bauteilen, deren Lage zueinander über Inbusschrauben 28 fixierbar ist.

### Bezugszeichen

- 1: Befestigungsvorrichtung
- 2: Glasscheibe
- 3: Wand
- 4: Klemmbeschlag
- 5: Halterung
- 6: Anschlußbrücke
- 7: Haltezapfen
- 8: Arme der Anschlußbrücke
- 9: freie Enden der Anschlußbrücke
- 10: verstarrbare Anschlußgelenke
- 11: Ausgleichsachse
- 11': Ausgleichsachse
- 12: Ende der Ausgleichsachse
- 13: verstarrbares Gelenk
- 14: Adapter
- 15: Gelenkgabeln
- 16: freies Ende der Ausgleichsachse
- 17: Gelenklaschen
- 18: Bohrungen
- 19: Klemmschrauben
- 20: Überwurfglocke
- 21: Überwurfmutter
- 22: Mantelfläche
- 23: Mantelfläche
- 24: Schlüsselfläche
- 25: Schlüsselfläche
- 26: Mantelfläche
- 27: Schlüsselfläche
- 28: Inbusschrauben
- 29: Gelenkgabeln

## Patentansprüche

1. Befestigungsvorrichtung für eine Glasscheibe (2) an einer Wand (3), einer gebäudeseitigen Unterkonstruktion oder dergleichen unter Verwendung eines die Glasscheibe (2) einspannenden Klemmbeschlages (4) und einer begrenzt raumgelenkig am Klemmbeschlag (4) abgestützten Halterung (5), **dadurch gekennzeichnet, daß** die Halterung (5) eine zweiarmige (8), mittels eines mittleren Haltezapfens (7) am Klemmbeschlag (4) festlegbare Anschlußbrücke (6) aufweist, an deren äußeren freien Enden (9) verstarrbare Anschlußgelenke (10) für den jeweiligen Anschluß einer Ausgleichsachse (11, 11') angeordnet sind, die an ihrem der Anschlußbrücke (6) abgewandten Ende (12) über ein verstarrbares Gelenk (13) mit einem Adapter (14) zur Befestigung an einer Wand (3), einer Unterkonstruktion oder dergleichen verbunden ist.

2. Befestigungsvorrichtung nach Anspruch 1, **dadurch gekennzeichnet, daß** an den äußeren freien Enden (9) der Arme (8) der Anschlußbrücke (6) Gelenkgabeln (15) ausgebildet sind.

3. Befestigungsvorrichtung nach Anspruch 1, **dadurch gekennzeichnet, daß** an den gegenüberliegenden freien Enden (12, 16) der Ausgleichsachse (11, 11') Gelenklaschen (17) angeordnet sind.

4. Befestigungsvorrichtung nach Anspruch 3, **dadurch gekennzeichnet, daß** die Gelenklaschen (17) um 90° gegeneinander versetzt angeordnet sind.

5. Befestigungsvorrichtung nach einem der Ansprüche 1 bis 4, **dadurch gekennzeichnet, daß** die Gelenkgabeln (15) der Anschlußbrücke (6) und die Gelenklaschen (17) der Ausgleichsachse (11, 11') fluchtende Bohrungen (18) für die Aufnahme von Klemmschrauben (19) aufweisen.

6. Befestigungsvorrichtung nach einem der Ansprüche 1 bis 5, **dadurch gekennzeichnet, daß** die Arme (8) der Anschlußbrücke (6) und der am Klemmbeschlag (4) festlegbare Haltezapfen (7) einstückig ausgebildet sind.

7. Befestigungsvorrichtung nach einem der Ansprüche 1 bis 6, **dadurch gekennzeichnet, daß** der Haltezapfen (7) der Anschlußbrücke (6) mittels einer eine Überwurfglocke (20) des Klemmbeschlages (4) überfassenden Überwurfmutter (21) am Klemmbeschlag (4) festlegbar ist.

8. Befestigungsvorrichtung nach Anspruch 7, **dadurch gekennzeichnet, daß** die Überwurfmutter (21) und der Haltezapfen (7) an ihren Mantelflächen (22, 23) Schlüsselflächen (24, 25) aufweisen.

9. Befestigungsvorrichtung nach einem der Ansprüche 1 bis 8, **dadurch gekennzeichnet, daß** die Ausgleichsachsen (11, 11') an ihren Mantelflächen (26) Schlüsselflächen (27) aufweisen.

10. Befestigungsvorrichtung nach einem der Ansprüche 1 bis 9. **dadurch gekennzeichnet, daß** die Gelenklaschen (17) drehbar in den Ausgleichsachsen (11, 11') gelagert sind.

11. Befestigungsvorrichtung nach einem der Ansprüche 1 bis 10, **dadurch gekennzeichnet, daß** die Gelenkanschlüsse der Adapter (14) als Gelenkgabeln (29) ausgebildet sind.

## Claims

1. An attachment device for a glass pane (2) at a wall (3), at a substructure fixed to a building, or the like, using a clamping fitting (4) clamping the glass pane (2), and a mounting (5) with a restricted three-dimensionally articulated support at the clamping fitting (4), **characterized in that** the mounting (5) presents a two-armed (8) connector bridge (6) locatable at the clamping fitting (4) by means of a central holding tenon (7), at which bridge's exterior free ends (9) stiffenable connector articulations (10) are disposed for the respective connection of a compensating axle (11, 11'), which, at its end (12) opposite to the connector bridge (6), is connected via a stiffenable articulation (13) with an adapter (14) for the attachment at a wall (3), at a substructure, or the like.

2. An attachment device according to the claim 1, **characterized in that** articulated brackets (15) are formed at the exterior free ends (9) of the arms (8) of the connector bridge (9).

3. An attachment device according to claim 1, **characterized in that** articulated fishplates (17) are disposed at the opposite free ends (12, 16) of the compensating axle (11, 11').

4. An attachment device according to claim 3, **characterized in that** the articulated fishplates (17) are disposed offset by 90° with regard to each other.

5. An attachment device according to any of the claims 1 to 4, **characterized in that** the articulated brackets (15) of the connector bridge (6) and the articulated fishplates (17) of the compensating axle (11, 11') present aligned boreholes (18) for the accommodation of clamp screws (19).

6. An attachment device according to any of the claims 1 to 5, **characterized in that** the arms (8) of the connector bridge (6) and the holding tenon (7) locatable at the clamping fitting (4) are formed integrally.

7. An attachment device according to any of the claims 1 to 6, **characterized in that** the holding tenon (7) of the connector bridge (6) is locatable at the clamping fitting (4) by means of a union nut (21) overlapping a coupling bell (20) of the clamping fitting (4).

8. An attachment device according to claim 7, **characterized in that** the union nut (21) and the holding tenon (7) present wrench areas (24, 25) at the envelope surfaces (22, 23) thereof.

9. An attachment device according to any of the claims 1 to 8, **characterized in that** the compensating axles (11, 11') present wrench areas (27) at the envelope surfaces (26) thereof.

10. An attachment device according to any of the claims 1 to 9, **characterized in that** the articulated fishplates (17) are rotatably supported in the compensating axles (11, 11').

11. An attachment device according to any of the claims 1 to 10, **characterized in that** the articulated connections of the adapters (14) are formed as articulated brackets (29).

## Revendications

1. Dispositif de fixation pour une vitre en verre (2) sur une paroi (3), une structure porteuse du côté bâtiment, ou similaire, en utilisant une ferrure de serrage (4) encastrant la vitre en verre (2) et un support (5) pouvant être articulé de façon limitée en trois dimensions et étant supporté sur la ferrure de serrage (4), **caractérisé en ce que** le support (5) présente un pont de raccordement (6) ayant deux bras (8) et étant immobilisable sur la ferrure de serrage (4) par l'intermédiaire d'un tenon de retenue (7) central, des articulations de raccordement (10) rigidifiables étant agencées aux extrémités extérieures libres (9) dudit pont pour le raccordement respectif d'un arbre de compensation (11, 11'), qui, sur son extrémité opposée (12) au pont de raccordement (6), est connecté avec un membre adaptateur (14) par l'intermédiaire d'une articulation (13) rigidifiable pour la fixation sur une paroi (3), une structure porteuse ou similaire.

2. Dispositif de fixation selon la revendication 1, **caractérisé en ce que** des fourchettes articulées (15) sont aménagées aux extrémités extérieures libres (9) des bras (8) du pont de raccordement (6).

3. Dispositif de fixation selon la revendication 1, **caractérisé en ce que** des languettes articulées (17) sont agencées aux extrémités opposées libres (12, 16) de l'arbre de compensation (11, 11').

4. Dispositif de fixation selon la revendication 3, **caractérisé en ce que** les languettes articulées (17) sont agencées de façon décalée de 90°, l'une par rapport à l'autre.

5. Dispositif de fixation selon l'une des revendications 1 à 4, **caractérisé en ce que** les fourchettes articulées (15) du pont de raccordement (6) et les languettes articulées (17) de l'arbre de compensation (11, 11') présentent des alésages (18) alignés pour la réception de vis de serrage (19).

6. Dispositif de fixation selon l'une des revendications 1 à 5, **caractérisé en ce que** les bras (8) du pont de raccordement (6) et le tenon de retenue (7) immobilisable sur la ferrure de serrage (4) sont aménagés intégralement.

7. Dispositif de fixation selon l'une des revendications 1 à 6, **caractérisé en ce que** le tenon de retenue (7) du pont de raccordement (6) est immobilisable sur la ferrure de serrage (4) par l'intermédiaire d'un écrou à raccord (21) embrassant la cloche d'accouplement (20) de la ferrure de serrage (4).

8. Dispositif de fixation selon la revendication 7, **caractérisé en ce que** l'écrou à raccord (21) et le tenon de retenue (7) présentent des plans à clé (24, 25) sur leur surfaces d'enveloppe (22, 23).

9. Dispositif de fixation selon l'une des revendications 1 à 8, **caractérisé en ce que** les arbres de compensation (11, 11') présentent des plans à clé (27) sur leurs surfaces d'enveloppe (26).

10. Dispositif de fixation selon l'une des revendications 1 à 9, **caractérisé en ce que** les languettes articulées (17) sont supportées de façon orientable dans les arbres de compensation (11, 11').

11. Dispositif de fixation selon l'une des revendications 1 à 10, **caractérisé en ce que** les raccords articulés des membres adaptateurs (14) sont aménagés comme fourchettes articulées (29).
